# EUROPÄISCHE PATENTSCHRIFT

(11) **EP 0 698 700 B1**
(45) Veröffentlichungstag und Bekanntmachung des Hinweises auf die Patenterteilung: **12.05.1999**
(21) Anmeldenummer: 95113214.1
(22) Anmeldetag: 23.08.1995
(51) Int. Cl.: E04B 5/43, E04B 5/02

(54) **Deckenkonstruktion und Verfahren zu ihrer Herstellung**
Floor construction and method for manufacturing the same
Construction de plancher et procédé pour sa réalisation

(30) Priorität: 25.08.1994 DE 4430006
(43) Veröffentlichungstag der Anmeldung: 28.02.1996
(73) Patentinhaber: Fried. Krupp AG Hoesch-Krupp, 45143 Essen (DE)
(72) Erfinder: Hellwig, Frank, 12279 Berlin (DE); Brombach, Bernd, 13359 Berlin (DE); Benesch, Paul, 12309 Berlin (DE)

(56) Entgegenhaltungen:
- WO-A-94/17259
- AU-B- 576 648
- DE-A- 1 709 403
- FR-A- 417 126
- FR-A- 1 567 041
- US-A- 3 282 017

## Beschreibung

Die Erfindung betrifft eine aus einzelnen Grundelementen zusammengesetzte Decken- oder Geschoßkonstruktion zwischen zwei Reihen senkrechter Stützen, wobei die Grundelemente der Deckenkonstruktion eine plattenförmige Abdeckung aus Stahlbeton (im folgenden auch nur kurz als Betonplatte bezeichnet) und eine Trägeranordnung aus Stahl, die zwischen je einer Stütze beider Reihen von Stützen befestigt ist, aufweisen, sowie ein Verfahren zur Herstellung der Deckenkonstruktion.

Es ist eine Parkhauskonstruktion bekannt, bei der zwischen je einer senkrechten Stütze von zwei Reihen von Stützen, z.B. Außen- oder Giebelwandstützen und Innen- oder Mittelstützen, im wesentlichen waagerecht ausgerichtete 1-förmige Deckenträger geschraubt sind. Zwei Betonplatten von je der halben Länge der Deckenträger sind mit jeweils einem oberen Steg zweier benachbarter Deckenträger zu einem Tragverband vereint. Bei der Montage der bekannten Konstruktion werden zunächst die waagerechten Deckenträger an die senkrechten Stützen angeschraubt. Danach werden die Betonplatten auf die Deckenträger gelegt und es wird eine Verbundkonstruktion zwischen Deckenträgern und Betonplatten, d.h. eine Vereinigung der zur Aufnahme von Zugkräften geeigneten Stahlträger mit den zur Aufnahme von Druckbelastungen geeigneten Betonplatten hergestellt.

Die Verbundkonstruktion wird in einem Fall dadurch hergestellt, daß beim Absenken der Betonplatten auf die Deckenträger in den Betonplatten eingegossene ggf. mehrgängige Schlaufen aus Stahldraht über auf den Stegen der Deckenträger aufgeschweißte Kopfbolzendübel geschoben werden, so daß die Schlaufen bei Auflage der Betonplatten auf den Deckenträgern um die Kopfbolzendübel herum angeordnet sind. Die Verbundkonstruktion wird fertiggestellt, indem der Hohlraum zwischen zwei nebeneinander angeordneten Betonplatten ("neben" bedeutet quer zur Richtung der Deckenträger) mit einer geeigneten Betonmasse vergossen wird, wobei die Kopfbolzendübel und die Schlaufen von der Betonmasse mit erfaßt werden. Zusätzlich muß noch die Trennfuge zwischen den beiden jeweils hintereinander angeordneten Betonplatten jedes Grundelements vergossen werden (sog. Mörtelschloß).

Nachteilig ist bei dieser Konstruktion, daß eigens eine gießfähige Betonmasse zur Herstellung der Verbundkonstruktion an der Baustelle bereitgehalten werden muß. Als weiterer Nachteil kommt hinzu, daß die Kopfbolzendübel und die Schlaufen bei einer etwaigen Demontage noch von Beton zugesetzt sind, und sowohl die Deckenträger als auch die Betonplatten zum gleichen Zweck ohne erheblichen Aufwand (u.a. Trennen des Betonverguß vom Stahlträger) nicht wiederverwendbar sind.

In einem anderen Fall wird die Verbundkonstruktion durch eine Vielzahl von Verschraubungen längs der Seitenkanten der Betonplatten bzw. längs der Deckenträger hergestellt. Um im Endzustand bei Belastung eine ebene Deckenfläche zu haben, werden die Deckenträger in einem nach oben leicht durchgebogenen Zustand an die senkrechten Stützen angeschraubt. Die Betonplatten werden darauf als ebene Platten aufgelegt. Wegen der Vielzahl der Schraubverbindungen ist ein erheblicher Zeitaufwand bei der Montage erforderlich.

Obwohl sich die Deckenträger bei der Auflage der relativ schweren Betonplatten bereits in eine praktisch gerade Lage durchbiegen, kann es bei der Herstellung der Verbundkonstruktion, d.h. beim Verschrauben der ebenen Betonplatten mit den Deckenträgern doch zu Brüchen der Betonplatten und damit zu weiterem Zeitaufwand bei der Montage kommen.

In beiden Fällen müssen bei der Montage der bekannten Parkhauskonstruktion mehrere Teile - je Deck- oder Grundelement: ein Deckenträger und zwei Betonplatten - z.B. mit einem Mobilkran an die Einbaustelle transportiert werden. Das macht für jedes Deckelement drei Transportvorgänge mit entsprechendem Zeitaufwand erforderlich.

Aus der DE-PS 956 685 ist ein aus einer Stahlbetonplatte und zwei darunter angeordneten I-förmigen Stahlträgern bestehendes Stahlbetonfertigteil zur Montage an waagerechten Hauptträgern oder unter Fachwerkträgern bekannt. Die die Verbundkonstruktion mitbildenden Stahlträger sind dabei in einem Abstand zu den Rändern der Stahlbetonplatte angeordnet. Zur Bildung einer zusammenhängenden Decke werden die Stahlbetonplatten über die gesamte Länge oder Breite von Spannelementen (Randstählen, Drähten, Seilen) durchzogen und verspannt, wobei die Aufnahmebohrungen für die Spannelemente in bekannter Weise vergossen werden. Daneben werden auch andere Verbindungsstellen (insbesondere Ecken) vergossen. Eine einfache Demontage und Wiederverwendbarkeit der Fertigteile ist daher nicht möglich.

Aus der US-PS 1 912 290 ist ferner ein flächenhaftes, vorgefertigtes Stahlbetonelement mit seitlich angeordneten U-förmigen Stahlprofilen zur Auflage auf waagerechten Deckenträgern bekannt. Die seitlichen U-Profile bilden mit der Stahlbetonplatte keine Verbundkonstruktion der eingangs definierten Art, da beide, die Stahlbetonplatte als auch die U-Profile, zur Aufnahme sowohl von Zugkräften als auch von Druckbelastungen herangezogen werden. Zudem ist der US-PS kein Hinweis für einen Formschluß zwischen Beton und Stahlprofilen zu entnehmen. Die Stahlbetonplatten sind kürzer gehalten als die Stahlprofile. Der sich dadurch nach dem Verlegen auf den Deckenträgern ergebende Hohlraum wird anschließend vergossen. Eine einfache Demontage und Widerverwendbarkeit der Bauteile ist daher auch hierbei nicht möglich.

Bei der Umgestaltung von Stadtteilen kann es von großem Vorteil sein, wenn ein Gebäude nicht abgebrochen werden muß, wobei u.a. ein erheblicher Anfall von schwer recyclebarem Material entsteht, sondern so zerlegt wird, daß seine Teile wieder verwendet werden können. Dies ist auch dann der Fall, wenn Bauvorhaben mit befristeter Baugenehmigung anstehen. Ein solches Zerlegen ist bei den bekannten Konstruktionen, wie bereits im einzelnen dargelegt, nicht möglich.

Aus der FR-A-417 126 ist schließlich eine aus einzelnen Grundelementen zusammengesetzte Deckenkonstruktion zwischen Reihen von senkrechten Stützen bekannt, wobei die Grundelemente eine Platte aus Beton und einen die Betonplatte umfassenden Tragrahmen aus an den Stützen befestigbaren Stahlträgern aufweist. Der Tragrahmen ist also - wie bei der US-A-1 912 290 - in gleicher Höhe wie die Betonplatte, so daß auch diese Grundelemente keine Verbundkonstruktion der eingangs definierten Art bilden. Die Seitenlängen der Grundelemente sind unterschiedlich: Die kürzere Länge entspricht der lichten Weite zwischen den Stützen und die längere Seitenlänge der lichten Weite zuzüglich der zweifachen Dicke der Stützen. Um eine lückenlose Fläche abzudecken, müssen die Grundelemente der bekannten Deckenkonstruktion kreuzweise, d.h. mit abwechselnd rechtwinklig zueinander ausgerichteter Haupterstreckung eingebaut werden. Dadurch ergibt sich an jedem Stoß zweier Grundelemente ein Versatz bzw. Absatz an der Seitenkante von der Dicke einer Stütze. Die durch den Absatz bedingte fehlende Fläche muß entweder anderweitig gebildet werden oder sie ist der Oberflächennutzung nicht zugänglich. Die Grundelemente sind untereinander durch über und unter den Flanschen der Stahlträger des Tragrahmens angeordnete Laschen verschraubbar. Um die Grundelemente an den Stützen befestigen und untereinander verschrauben zu können, müssen aber - da die Stahlträger den gleichen Höhenbereich einnehmen wie die Betonplatte - Hohlräume in die Betonplatte eingebracht werden, was zu einer Unvollständigkeit der Oberfläche führt. Die Verbindungslaschen stellen zudem eine lokale Erhöhung der Fahrbahnebene dar, die beim Überfahren zu unangenehmen Stößen führt.

Der vorliegenden Erfindung liegt die Aufgabe zugrunde, eine Deckenkonstruktion der eingangs genannten Art zu schaffen und ein Verfahren zu deren Herstellung anzugeben, bei der bzw. mit dem die Montage eines Geschoßbaues wesentlich vereinfacht und die Zeit für die Montage entsprechend verkürzt werden kann und dessen Einzelelemente uneingeschränkt an anderer Stelle wieder verwendet werden können.

Diese Aufgabe wird erfindungsgemäß dadurch gelöst, daß die Abdeckung der Grundelemente aus einer durchgehenden Stahlbetonplatte besteht, deren Länge mindestens der lichten Weite zwischen den beiden Reihen von Stützen entspricht, daß die Trägeranordnung je Grundelement aus zwei U-förmigen Trägern besteht, die jeweils mit einem oberen Flansch eine einstückige, durch Formelemente an den Flanschen herbeigeführte Verbundkonstruktion mit der Betonplatte bilden, wobei der zwischen den Flanschen jedes Trägers befindliche Steg unterhalb der Betonplatte senkrecht zu deren Haupterstreckung und bündig zu den jeweiligen Seitenkanten der Betonplatte angeordnet ist, daß die Betonplatte an ihren Stirnenden ein integriertes Spannglied aufweist und daß die jeweils benachbarten Träger zweier Grundelemente miteinander verschraubt sind.

Durch die beschriebene Länge der Betonplatte ist je Grundelement lediglich eine einzige Platte notwendig. Durch die bereits einbaufertige Verbundkonstruktion der Träger mit der Betonplatte ist zur Montage eines Grundelements lediglich ein einziges Teil mit dem Kran an die Einbaustelle zu transportieren. Dadurch reduziert sich die Anzahl der Transportbewegungen für ein Grundelementfläche erheblich.

Dadurch daß die U-förmigen Träger unten im Bereich der Zugbeanspruchung und die Betonplatte im Bereich der Druckbeanspruchung angeordnet ist, ergibt sich eine den verwendeten Materialien angepaßtes Beanspruchungsprofil entsprechend der oben definierten Verbundkonstruktion.

Die bündige Anordnung der Stege der U-Träger mit den Seitenkanten der Betonplatten macht eine einfache, lösbare Schraubverbindung zwischen den einzelnen Grundelementen einer Geschoß- oder Deckenfläche möglich. Diese Verschraubung bewirkt im Zusammenhang mit den an den Stirnenden integrierten Spanngliedern ein geschlossenes Zugband bzw. Ringanker um die gesamte Fläche unter Bildung einer großen Scheibenstabilität und verhindert beim Überfahren einer Last, z.B. eines Fahrzeugs in einem Parkgeschoß, ein einen Stoß bildendes, ungleiches Durchbiegen benachbarter Grundelemente. Statisch gesehen, ergibt sich durch das Verschrauben die gleiche Belastungsmöglichkeit wie bei einem gemeinsamen, entsprechend großen I-förmigen Träger zwischen zwei benachbarten Grundelementen.

Da die Betonplatten benachbarter Grundelemente jeweils mit ihren eigenen Trägern verbunden sind, besteht keine unlösbare Verbindung zwischen den einzelnen Grundelementen, so daß diese bei Bedarf ohne Schwierigkeiten demontiert und ohne Einschränkung an anderer Stelle neu montiert bzw. wiederverwendet werden können. Obwohl das bekannte Verschrauben von Betonplatten auf Trägern, die auf der Grenze zweier benachbarter Geschoßelemente liegen, auch nach einem ersten Einsatz und einer Demontage bei einem etwaigen Wiederaufbau theoretisch möglich ist, steht meist ein Verziehen beider Teile (Betonplatte, Träger) einer uneingeschränkten Wiederverwendbarkeit entgegen.

Vorteilhafte Weiterbildungen der Erfindung sind in den Unteransprüchen beschrieben. So kann die einstückige Verbundkonstruktion vorzugsweise durch den Formschluß zwischen dem Beton der Platten und an den Trägern angeschweißter Kopfbolzen herbeigeführt werden.

Nach einer bevorzugten Ausführungsform ist das Spannglied durch einen um je ein Formelement bzw. einen Kopfbolzen beider Träger gebogenen Bewehrungsstahl gebildet.

Eine besonders einfache Montage der Grundelemente an den senkrechten Stützen ist gewährleistet, wenn die U-förmigen Träger an ihren Enden mit Kopfplatten versehen sind, die unmittelbar an die Stützen geschraubt werden.

Vorzugsweise sind zwischen benachbarten Trägern nebeneinander angeordneter Grundelemente Abstandsstücke vorgesehen. Dadurch ist ein Fugenabstand definierbarer Breite gegeben, wobei die Fuge in einfacher Weise durch Eindrücken von Fertigprofilen geschlossen werden kann. Durch die Fugen ist ferner die Möglichkeit späterer Kontrollen auf Korrosion der Stahlteile gegeben.

Zur Erhöhung der Stabilität sind den Abstandsstücken Aussteifungsbleche in den U-förmigen Trägern zugeordnet.

Um die Geschoßfläche vollständig abzudecken, sind die Betonplatten länger als der lichte Abstand zwischen den Stützenreihen, wobei sie an ihren Ecken Aussparungen für die Stützen aufweisen.

Die der Erfindung zugrundeliegende Aufgabe wird weiter durch ein Verfahren zum Herstellen einer Deckenkonstruktion gelöst, bei dem die Stahlbetonplatten in je einer unmittelbar unterhalb der zwei U-förmigen Träger, deren Flanschen aufeinander zugerichtet sind, angeordneten Verschalung, deren Seitenwände mit ihren Innenflächen mit den Außenflächen der Stege der Träger fluchten, unter Bildung der Verbundkonstruktion mit den Trägern gegossen und in Höhe der untenliegenden Flanschen der Träger vor dem Erhärten des Betons geglättet werden, die Verschalung nach dem Erhärten des Betons entfernt wird, die nach einer um ihre Längsachse um 180° aus der Fertigungslage gedrehten und jeweils aus Stahlbetonplatte und zwei Trägern bestehenden und so gebildeten Grundelemente mit nach unten weisenden Trägern (d.h. in gegenüber der Gießphase umgekehrter Lage) an senktrechten Stützen lösbar befestigt und die Träger an ihren Enden und in der Mitte mit benachbarten Trägern nebeneinander angeordneter Grundelemente verschraubt werden. Dabei wird die Stahlbetonplatte an der den Trägern abgewandten Seite nach einer bevorzugten Ausführungsform mit profilierter Oberfläche gegossen.

Nach einer vorteilhaften Weiterbildung des Verfahrens wird die Stahlbetonplatte an der den Trägern abgewandten Seite mit profilierter Oberfläche hergestellt.

Ein Ausführungsbeispiel der Erfindung ist in der Zeichnung dargestellt und wird im folgenden näher erläutert. Es zeigen
- **Fig. 1**: einen Geschoßbau mit Reihen von Stützen in einem frühen Montagestadium in einer perspektivischen Darstellung,
- **Fig. 2**: ein Grundelement der Deckenkonstruktion in einer perspektivischen Darstellung in Einbaulage,
- **Fig. 3**: ein Grundelement nach dem Gießen der Betonplatte in Fertigungslage in einem Querschnitt (der Querschnitt in der linken Hälfte ist vor einem Aussteifungsblech und in der rechten Zeichnungshälfte hinter dem letzten Aussteifungsblech gelegt) und
- **Fig. 4**: ein Abdichtelement in einer von zwei Grundelementen gebildeten Fuge.

In Fig. 1 ist ein Teil eines insbesondere als Parkhaus vorgesehenen Geschoßbaus unter Weglassung für die Erfindung unwesentlicher Teile dargestellt.

Der Geschoßbau 10 weist eine erste Reihe von Außen- oder Stirnwandstützen 11 und eine zweite Reihe von Innen- oder Mittelsützten 12 auf, die jeweils über Fußplatten 13 auf Fundamentbalken 14 senkrecht stehend verschraubt sind. Zwischen den jeweils ersten beiden Stützen beider Reihen 11, 12 ist in einer Geschoßhöhe 15 ein Geschoß- oder Deckengrundelement 20 (im folgenden nur kurz Grundelement genannt) in ausgezogenen Linien dargestellt. Wie mit strichpunktierten Linien angedeutet, befinden sich in der Geschoßhöhe 15 neben dem mit ausgezogenen Linien dargestellten Grundelement 20 weitere Grundelemente, so daß sich eine geschlossene Geschoßfläche bildet. Desgleichen sind über und ggf. unter der Geschoßhöhe 15 weitere ebenfalls mit Grundelementen 20 gebildete Geschoßhöhen vorgesehen.

Das Grundelement 20 besteht (vgl. Fig. 2 und 3) im wesentlichen aus einer Stahlbetonplatte 21 (im folgenden nur wieder kurz als Betonplatte bezeichnet) und zwei U-Trägern 22. Die U-Träger 22 weisen an den Außenflächen ihres der Betonplatte 21 zugewandten Flansches 23 eine Reihe von Kopfbolzen 24 auf, deren Fuß mit dem Flansch verschweißt ist.

Bei der Herstellung des Grundelements 20 sind die beiden U-Träger 22 in gleicher Höhe derart angeordnet, daß ihre Flanschen 23 jeweils auf den anderen U-Träger weisen und die Außenseiten der zwischen den Flanschen 23 befindlichen Stege 25 einen Abstand aufweisen, der der Breite der Betonplatte 21 entspricht. Die Kopfbolzen 24 sind dabei an den unteren Flanschen 23 befestigt. Unter den Trägern 22 befindet sich zum Gießen eine mit strichpunktierten Linien angedeutete Schalung 35 mit eingelegter Stahlbewehrung 26. Die Schalung 35 wird mit Beton ausgegossen und es entsteht die Stahlbetonplatte 21, die die Kopfbolzen 24 formschlüssig umfaßt und so eine Verbundkonstruktion mit den U-Trägern 22 bildet. Der überschüssige Beton wird in Höhe der unteren Schenkel 23 abgestrichen. Der Boden der Schalung 35 weist eine profilierte Fläche 36 auf, so daß sich bei der späteren Oberfläche der Betonplatte 21, eine profilierte Fahrfläche ergibt. Nach dem Erhärten des Betons und Entfernen der Schalung wird das Grundelement 20 um seine Längsachse um 180° aus der Fertigungslage in die Einbaulage gedreht und ist einbaufertig.

An der Außenfläche eines U-Trägers 22 weist das Grundelement 20 - über die Länge verteilt - Abstandsbleche 27 auf, denen im Innenraum beider U-Träger jeweils ein Aussteifungsblech 28 zugeordnet sein kann. Die Abstandsbleche 27 sind vorzugsweise an die Stege 25 angeschweißt.

An den Stirnseiten der U-Träger 22 sind Kopfplatten 29 vorgesehen. Bei der Montage eines Grundelements 20 wird dieses über die Kopfplatten 29 an die Stützen 11 und 12 angeschraubt. Damit die Betonplatten 21 auch den Raum zwischen den Stützen 11 bzw. 12 der einzelnen Stützenreihen flächenmäßig erfassen, ist die Länge der Betonplatten 21 größer als die lichte Weite zwischen den Stützenreihen 11 bzw. 12. Um die Grundelemente 20 zwischen den Stützen 11, 12 montieren zu können, weisen sie an ihren Ecken jeweils eine Aussparung 30 auf. Bei Geschoßflächen, bei denen die Stirnenden der Grundelemente 20 an Stirnflächen eines Geschoßbaus enden, ist die Länge der Grundelemente und entsprechend der Aussparung 30 größer als bei Grundelementen in einem sog. Mittelschiff.

Nach dem Montieren mindestens zweier nebeneinander liegender Grundelemente 20 werden die einander benachbarten U-Träger 22 unter Zwischenschaltung der Abstandsbleche 27 miteinander verschraubt. Auch diese Verbindung ist wieder lösbar. Die beiden jeweils benachbarten U-Träger 22 ergeben dabei, statisch gesehen, die gleiche Wirkung wie die eines gemeinsamen I-Trägers, wobei jedoch die erfindungsgemäße Ausbildung eine Demontage des Deckengeschosses und den Wiederaufbau desselben an anderer Stelle erlaubt.

In die von den Betonplatten 21 zweier benachbarter Grundelemente 20 gebildete Fuge 31 wird ein Dichtprofil 32 eingeklemmt (vgl. Fig. 4), um eine geschlossene Geschoßfläche zu erreichen. Das Dichtprofil 32 kann einen flachen Kopf 33 aufweisen, um eine Rinnenbildung in der Fuge zu verhindern.

An den Stirnenden der Betonplatten 21 ist ein Spannglied bzw. eine Zugstrebe 34 in Form je eines Bewehrungsstahls eingelegt, der um je einen Kopfbolzen 24 jedes U-Trägers gelegt ist. Beim Verschrauben der Grundelemente 20 ergibt sich dadurch entlang der Stirnenden der Grundelemente die Wirkung eines Zugankers über die gesammte Länge der Deckenfläche und mit den U-Trägern 22 am Ende der Deckenfläche die Wirkung eines Zugbandes oder Ringankers um die Deckenfläche.

## Patentansprüche

1. Aus einzelnen Grundelementen (20) zusammengesetzte Deckenkonstruktion zwischen zwei Reihen senkrechter Stützen (11, 12), wobei die Grundelemente (20) eine plattenförmige Abdeckung aus Beton (21) und eine Trägeranordnung (22) aus Stahl, die zwischen je einer Stütze (11 bzw. 12) beider Reihen von Stützen (11, 12) befestigt ist, aufweisen,
**dadurch gekennzeichnet,**
daß die Abdeckung der Grundelemente (20) aus einer durchgehenden Beton- bzw. Stahlbetonplatte (21) besteht, deren Länge mindestens der lichten Weite zwischen den beiden Reihen von Stützen (11, 12) entspricht,
daß die Trägeranordnung je Grundelement aus zwei U-förmigen Trägern (22) besteht, die jeweils mit einem Flansch (23) eine einstückige, durch Formelemente (24) an den Flanschen (23) herbeigeführte Verbundkonstruktion mit der Betonplatte bilden, wobei der zwischen den Flanschen (23) jedes Trägers (22) befindliche Steg (25) unterhalb der Betonplatte (21) senkrecht zu deren Haupterstreckung und bündig zu den jeweiligen Seitenkanten der Betonplatte (21) angeordnet ist,
daß die Betonplatte (21) an ihren Stirnenden ein integriertes Spannglied (34) aufweist
und daß die jeweils benachbarten Träger (22) zweier Grundelemente (20) miteinander verschraubt sind.

2. Deckenkonstruktion nach Anspruch 1, **dadurch gekennzeichnet**, daß die Formelemente (24) durch an den Trägern (22) angeschweißte Kopfbolzen gebildet sind.

3. Deckenkonstruktion nach Anspruch 1, **dadurch gekennzeichnet**, daß das Spannglied (34) durch einen um je ein Formelement (24) beider Träger (22) gebogenen Bewehrungsstahl gebildet ist.

4. Deckenkonstruktion nach Anspruch 1 oder 2, **dadurch gekennzeichnet**, daß die U-förmigen Träger (22) an ihren Enden mit Kopfplatten (29) versehen sind.

5. Deckenkonstruktion nach einem der Ansprüche 1 bis 4, **dadurch gekennzeichnet**, daß zwischen benachbarten Trägern (22) nebeneinander angeordneter Grundelemente (20) Abstandsstücke (27) vorgesehen sind.

6. Deckenkonstruktion nach Anspruch 4, **dadurch gekennzeichnet**, daß den Abstandsstücken (27) Aussteifungsbleche (28) in den U-förmigen Trägern (22) zugeordnet sind.

7. Deckenkonstruktion nach einem der vorangegangenen Ansprüche, **dadurch gekennzeichnet,** daß die Betonplatten (21) an ihren Ecken Aussparungen (30) aufweisen.

8. Verfahren zum Herstellen einer Deckenkonstruktion gemäß den Ansprüchen 1 bis 7, wobei
a) die Stahlbetonplatten (21) in je einer unmittelbar unterhalb der zwei U-förmigen Träger (22), deren Flanschen (23) aufeinander zugerichtet sind, angeordneten Verschalung (35), deren Seitenwände mit ihren Innenflächen mit den Außenflächen der Stege (25) der Träger (22) fluchten, unter Bildung der Verbundkonstruktion mit den Trägern (22) gegossen und in Höhe der untenliegenden Flanschen (23) der Träger (22) vor dem Enthärten des Betons geglättet werden,
b) die Verschalung (35) nach dem Erhärten des Betons entfernt wird,
c) die nach einer um ihre Längsachse um 180° aus der Fertigungslage gedrehten und jeweils aus Stahlbetonplatte (21) und zwei Trägern (22) bestehenden so gebildeten Grundelemente 20, mit nach unten weisenden Trägern (22) an senkrechten Stützen lösbar befestigt
d) und die Träger (22) an ihren Enden und in der Mitte mit benachbarten Trägern (22) nebeneinander angeordneter Grundelemente (20) verschraubt werden.

9. Verfahren nach Anspruch 8, **dadurch gekennzeichnet**, daß die Stahlbetonplatte (21) an der den Trägern (22) abgewandten Seite mit profilierter Oberfläche gegossen wird.

## Claims

1. A ceiling construction composed of separate basic elements (20) and located betwen two rows of vertical pillars (11, 12), the basic elements (20) comprising a plate-shaped covering of concrete (21) and a steel supporting arrangement (22) which is attached at either end to an upright pillar (11 or 12) forming part of the two rows of vertical pillars (11,12),
**characteristed in**
that the covering of the basic elements (20) consits of a continuous plate of concrete or reinforced concrete (21) with a length corresponding to at least the clearance space between the two rows of pillars (11,12),
that the supporting arrangement for each basic element consists of two U-shaped steel supports (22), each of which has a flange (23) and which with one flange each create a one-piece composite structure with the concrete plate thanks to the use of structural elements (24) on the flanges (23), whereby the leg (25) between the flanges (23) of each support (22) is positioned beneath the concrete plate (21) vertical to its main extesion and flush with the relevant lateral edge of the concrete plate (21),
that the concrete plate (21) has an integrated pre-stressing element (34) at ist front ends,
and that every pair of neighbouring supports (22) for two basic elements (20) are bolted together.

2. A ceiling construction according to Claim 1, characterised in that the structural elements (24) take the form of headed bolts that are welded onto the supports (22).

3. A ceiling construction according to Claim 1, characterised in that the pre-stressing element (34) is made of reinforcement steel bent around a structural element (24) of each of the two supports (22).

4. A ceiling construction according to Claim 1 or 2, characterised in that the U-shaped supports (22) are equipped with frontal plates (29) at their ends.

5. A ceiling construction according to one of Claims 1 to 4, characterised in that, between the neighbouring supports (22) of the juxtapositioned basic elements (20), distance blocks (27) are included.

6. A ceiling construction according to Claim 4, characterised in that to the distance blocks (27) there are allocated reinforcing plates (28) in the U-shaped supports (22).

7. A ceiling construction according to any one of the previous Claims characterised in that the concrete plates (21) are provided with cut-outs (30) at their corners.

8. A method for the manufacture of a ceiling construction, particularly according to Claims 1 to 7, whereby
a) the reinforced concrete plates (21) are each moulded in a forming (35) thereby with two U-shaped supports (22) together creating a composite structure and are smoothed off to the height of the low-positioned flanges (23) of the supports (22) before hardening of the concrete, the forming (35) being located immediately underneath the supports (22) the flanges of which are directed towards one another and the inner surfaces of the lateral walls of the forming (35) being alligned with the outer surfaces of the legs (25) of the supports (22),
b) the forming (35) is removed following the hardening of the concrete,
c) each basic element (20) formed of a reinforced concrete plate (21) and two supports (22) in that way and following a rotation of 180° about its longitudinal axis vis-à-vis its manufacturing position is detachably joined, with ist supports pointing downwards, to vertical pillars,
d) and the supports (22) are bolted both at their ends and in their centres with adjacent supports (22) of basic elements (20) positioned side by side.

9. A method according to Claim 8, characterised in that the side of the reinforced concrete plate (21) facing away from the supports (22) is moulded with a profiled surface.

## Revendications

1. Construction de planchers, assemblée à partir d'éléments de base (20) séparés, entre deux rangées de poteaux verticaux (11, 12), les éléments de base (20) présentant une chape en forme de dalle, en béton (21) et un ensemble de poutres (22) en acier, fixé entre chaque fois à un poteau (respectivement 11 ou 12) des deux rangées de poteaux (11, 12),
caractérisée
- en ce que la chape des éléments de base (20) est constituée d'une dalle de béton ou de béton armé (21) continue, dont la longueur correspond à au moins la largeur libre entre les deux rangées de poteaux (11, 12),
- en ce que l'ensemble de poutres est constitué, pour chaque élément de base, de deux poutres (22) en forme de U, qui, avec une aile (23), constituent chaque fois, avec la dalle de béton, une construction composite monobloc, appliquée, au moyen de pièces de forme (24), sur les ailes (23), tandis que l'âme (25) située entre les ailes (23) de chaque poutre (22) est disposée, en dessous de la dalle de béton (21), perpendiculairement à la direction principale de cette dalle et est dans l'alignement de chacune des arêtes des côtés de la dalle de béton (21),
- en ce que la dalle de béton (21) présente, à ses extrémités situées en bout, un organe de contrainte intégré (34),
- et en ce que chacune des poutres (22) voisines, appartenant à deux éléments de base (20), sont vissées entre elles.

2. Construction de planchers suivant la revendication 1, caractérisée en ce que les pièces de forme (24) sont réalisées par des goujons à tête, soudés sur les poutres (22).

3. Construction de planchers suivant la revendication 1, caractérisée en ce que l'organe de contrainte (34) est formé par un acier à béton replié autour de chaque pièce de forme (24) de chacune de deux poutres (22).

4. Construction de planchers suivant la revendication 1 ou la revendication 2, caractérisée en ce que les poutres (22) en forme de U sont équipées, à leurs extrémités, de plaques de tête (29).

5. Construction de planchers suivant l'une des revendications 1 à 4, caractérisée en ce qu'entre des poutres (22) voisines d'éléments de base (20) placés l'un contre l'autre, il est prévu des pièces d'écartement (27).

6. Construction de planchers suivant la revendication 4, caractérisée en ce qu'aux pièces d'écartement (27), sont associées des tôles de rigidification (28) dans les poutres (22) en forme de U.

7. Construction de planchers suivant l'une des revendications précédentes, caractérisée en ce que les dalles de béton (21) présentent, à leurs coins, des encoches (30).

8. Procédé pour réaliser une construction de planchers suivant les revendications 1 à 7, selon lequel
a) les dalles de béton armé (21) sont coulées avec les poutres (22) en formant la construction composite, chacune dans un coffrage (35) disposé directement en-dessous des deux poutres (22) en forme de U, dont les ailes (23) sont alignées les unes avec les autres, les parois latérales du coffrage (35) étant, avec leur surface interne, dans l'alignement des surfaces extérieures des âmes (25) des poutres (22), et avant la prise du béton, les dalles de béton armé (21) sont lissées à la hauteur des ailes inférieures (23) des poutres (22),
b) le coffrage (35) est enlevé après prise du béton,
c) les éléments de base (20) ainsi formés, retournés de 180° autour de leur axe longitudinal à partir de leur position de fabrication et constitués chacun d'une dalle de béton armé (21) et de deux poutres (22), sont fixés de manière démontable à des poteaux verticaux, les poutres (22) étant orientées vers le bas,
d) et les poutres (22) sont vissées, à leurs extrémités et en leur milieu, à des poutres (22) voisines appartenant à des éléments de base (20) disposés les uns à côté des autres.

9. Procédé suivant la revendication 8, caractérisé en ce que la dalle de béton armé (21) est coulée, sur le côté situé à l'opposé des poutres (22), avec une surface supérieure profilée.
